# EUROPÄISCHE PATENTSCHRIFT

(11) **EP 1 459 815 B1**
(45) Veröffentlichungstag und Bekanntmachung des Hinweises auf die Patenterteilung: **22.08.2007**
(21) Anmeldenummer: 04006238.2
(22) Anmeldetag: 16.03.2004
(51) Int. Cl.: B21D 5/04

(54) **Schwenkbiegemaschine, insbesondere für Blechprofilmaterialien**
Bending machine, in particular for sheet metal profile materials
Dispositif de pliage, en particulier pour des materiaux de profile en tôle

(30) Priorität: 17.03.2003 DE 10311725; 31.03.2003 DE 10314517
(43) Veröffentlichungstag der Anmeldung: 22.09.2004
(73) Patentinhaber: Stickl Werkzeugbau GmbH, 63110 Rodgau (DE)
(72) Erfinder: Stickl, Heinz, 63110 Rodgau (DE)
(74) Vertreter: Kruspig, Volkmar

(56) Entgegenhaltungen:
- EP-A- 0 577 068
- US-A- 5 253 498
- PATENT ABSTRACTS OF JAPAN Bd. 010, Nr. 286 (M-521), 27. September 1986 (1986-09-27) & JP 61 103626 A (MARU KIKAI KOGYO KK), 22. Mai 1986 (1986-05-22)
- PATENT ABSTRACTS OF JAPAN Bd. 008, Nr. 005 (M-267), 11. Januar 1984 (1984-01-11) & JP 58 168440 A (MURATA WAANAA SUUEEJII KK), 4. Oktober 1983 (1983-10-04)

## Beschreibung

Die Erfindung betrifft eine Schwenkbiegemaschine, insbesondere für Blechprofilmaterialien, mit einer Einspannvorichtung, diese umfassend einen Niederhalter, welcher eine Relativbewegung zum Biegetisch und dem dort aufgenommenen Werkstück ausführt, sowie mit einer Biegewange, die mittels einer Antriebseinheit die zur Verformung des Werkstücks notwendige Bewegung eines Biegestempels oder einer Biegezange bewirkt, wobei weiterhin der Niederhalter oberhalb des Biegetisches und die Biegewange mit Antriebseinheit im wesentlichen unterhalb des Biegetisches angeordnet sind, gemäß Oberbegriff des Patentanspruchs 1.

Aus der US-A 5,253,498 ist eine Schwenkbiegemaschine vorbekannt, deren Klemmbackenträger über einen Antrieb verdreht oder verstellt werden kann und wobei der Klemmbackenträger verschiedene, konkret drei Klemmbacken aufweist. Mit dieser Anordnung soll es möglich sein, verschiedene Klemmbackenwerkzeuge leicht und schnell in eine Arbeitsposition zu überführen, so daß diese ein Werkstück zum Biegen desselben sicher greifen und arretieren können.
Profilbleche, z.B. sogenannte Regalfachbodenbleche, die an ihren Enden bereits über eine Abkantung verfügen, können mit einer derartigen Schwenkbiegemaschine, wie in der US-A 5,253,498 gezeigt, nicht bearbeitet werden.

Die Kombimaschine mit wenigstens zwei Werkzeugen gemäß DE 39 14 762 A1 kann auch zum Schwenkbiegen eingesetzt werden. Für die dortige Vorrichtung ist es typisch, daß diese über die Betätigung einer Wechselvorrichtung unterschiedliche Werkzeuge in eine Arbeitsposition verbringen kann. Hierfür ist die Wechselvorrichtung als ein drehbar angeordnetes und mit den Werkzeugen bestücktes Bauelement ausgeführt. Zum Festlegen der Wechselvorrichtung in den jeweiligen Arbeitspositionen ist eine Arretierscheibe vorgesehen, bei der in radialer Richtung ein Schieber eingreift, dessen Anschlagsfläche durch die Drehachse der Arretierscheibe verläuft. Beim Werkzeugwechsel wird zu Freigabe der Schieber in radialer Richtung zurückgezogen und damit die Arretierscheibe selbst freigesetzt. Beim Schwenkbiegen mit einer solchen Maschine erfolgt das Biegen des Werkstücks um den Mittelpunkt des Radius des Oberwerkzeugs. Die Bearbeitung erfolgt dadurch, daß das Werkstück, z.B. ein Blech, mit Hilfe eines Oberwerkzeus oder Niederhalters gegen die Unterplatte gepreßt und der überstehende Teil durch eine von unten nach oben erfolgende Bewegung entsprechend umgebogen wird. Die DE 39 14 762 A1 schlägt weiterhin vor, im Unterschied zu unmittelbar an der Biegewange angreifenden Antrieben an dem zwischen Tisch und Biegewange angebrachten Raumgelenk einen über einen Exzenter verschiebbaren Arm derart anzubringen, daß dessen Ende an einem Hebel angreift, der seinerseits mit seinem anderen Ende am Tisch schwenkbar befestigt ist. Das äußere Ende kann dann eine Bewegung auf einem Kreisbogen ausführen, wobei der Schwenkwinkel auf etwa 155° vergrößert ist, um auch ein Falzen des Werkstücks vornehmen zu können.

Weitere auch multifunktional einsetzbare Schwenkbiegemaschinen sind beispielsweise aus der US-A 2,557,346, der JP-01289512 A und der JP-01027719 A vorbekannt.
Zum weiteren Stand der Technik sei noch auf die DE 197 14 833 A1, die EP 0 603 366 B1 sowie die DE 1 076 608 C verwiesen.

Unter Beachtung des Standes der Technik ist es daher Aufgabe der Erfindung, eine weiterentwickelte Schwenkbiegemaschine, insbesondere für Blechprofilmaterialien, anzugeben, mit deren Hilfe auch Blechmaterialien mit bereits abgekanteten oder profilierten Kanten unterschiedlicher Breite ohne manuellen, aufwendigen Niederhalterwechsel verformt werden können und wobei der Biegevorgang insgesamt effektiviert und mit reduzierten Kosten durchgeführt werden kann

Die Lösung der Aufgabe der Erfindung erfolgt mit einer Schwenkbiegemaschine gemäß den Merkmalen des Patentanspruchs 1 oder 18, wobei die Unteransprüche mindestens zweckmäßige Ausgestaltungen und Weiterbildungen darstellen.

Erfindungsgemäß wird also von einer Schwenkbiegemaschine, insbesondere für Blechprofilmaterialien, mit einer Einspannvorrichtung ausgegangen, diese umfassend einen Niederhalter, welcher eine Relativbewegung zum Biegetisch und dem dort aufgenommenen Werkstück ausführt, und zwar zu dem Zweck, das Werkstück für den Biegevorgang zu arretieren. Weiterhin umfaßt die Schwenkbiegemaschine eine Biegewange, die die zur Verformung des Werkstücks notwendige Bewegung eines Biegestempels oder einer Biegezange bewirkt. Funktional ist der Niederhalter oberhalb des Biegetisches und die Biegewange mit Antriebseinheit im wesentlichen unterhalb des Biegetisches angeordnet.
Die Schwenkbiegemaschine weist erfindungsgemäß bei einer ersten Ausführungsform eine oberhalb des Biegetisches befindliche, im wesentlichen über dessen Breite reichende dreh- und arretierbare Walze auf, wobei diese spezielle Walze außenumfangsseitig eine Vielzahl von über deren Länge beabstandeten Kreisringen besitzt und wobei weiterhin die Kreisringe radial bis tangential verlaufende Rücksprünge oder Einschnitte aufweisen.
Im Bereich dieser Rücksprünge oder Einschnitte sind in Walzenlängsrichtung verlaufende Träger, z.B. durch Stoff- oder Kraftschluß fixiert. Diese Träger nehmen jeweils einen Niederhalterstreifen auf. Die Abmessungen mindestens eines Teiles der Menge von Niederhalterstreifen sind in Walzenlängsrichtung unterschiedlich, um ohne Niederhalterwechsel durch alleinige Drehung der Walze mit den dort befindlichen Niederhalterstreifen Blechmaterialien unterschiedlicher Breite zu bearbeiten.

Zum Zwecke des Verstellens und der Arretierung ist die Walze in einem Führungsgestell beweglich gelagert und darüber hinaus auswechselbar.

Die Walze kann in ihrer Gesamtheit in Richtung Biegetisch eine Relativbewegung ausführen, um mit dem jeweiligen ausgewählten Niederhalterstreifen dann das auf dem Biegetisch befindliche Werkstück zu fixieren.

In einer Ausführungsform der Erfindung sind im Bereich des Biegetisches zwischen Niederhaltersitz und dem Wirkbereich des Biegestempels oder der Biegezange Einsatzstücke eingelassen, die z.B. aus einem Material größerer Härte bestehen, so daß die Verschleißfestigkeit in diesem Bereich des Biegetisches erhöht ist.

Die Biegewange oder Teile dieser können sowohl eine Schwenkbewegung um als auch eine Linearbewegung sowie eine kombinierte Bewegung in Richtung des Werkstücks ausführen, wofür aus dem Stand der Technik bekannte Antriebe, insbesondere Elektromotoren Verwendung finden.

Die Niederhalterstreifen weisen an ihren freien Enden eine Schrägfläche auf, welche im Arbeitszustand jeweils im wesentlichen parallel zur Oberfläche des Biegetisches oder des Werkstücks orientiert sind.

Am freien Ende der Niederhalterstreifen, im wesentlichen der Schrägfläche gegenüberliegend, ist eine durchgehende Kerbe, eine Nut oder ein Rücksprung ausgebildet, so daß hier die Möglichkeit besteht, Biegewinkel > 90° bzw. eine Falzung zu realisieren.

Bei einer weiteren erfindungsgemäßen Variante dieser ersten Ausführungsform ist vorgesehen, daß entlang einer Symmetrieachse der Walze, wobei die Symmetrieachse als Längsschnitt durch den Walzenmittelpunkt bzw. die Walzenlängsachse reicht, jeweils ein aus gegenüberliegenden Niederhalterstreifen bestehendes Niederhalterpaar mit jeweils gleichen Abmessungen in Walzenlängsrichtung befindlich ist.

Bei dieser Ausführungsform der dreh- und arretierbaren, oberhalb des Biegetisches befindlichen Walze mit Niederhalterpaaren kann in einem ersten Biegeschritt eine erste Kantenverformung eines Blechmaterials erfolgen. Für einen zweiten Biegeschritt an der gegenüberliegenden Kante des Blechmaterials wird das Werkstück nach Anheben des Niederhalters über den Biegetisch geschoben und dann mittels des zweiten komplementären, zum Niederhalterpaar gehörenden Niederhalterstreifens fixiert. Die Biegewange führt dann mit dem dort befindlichen Biegestempel oder der Biegezange eine entgegengesetzte Schwenkbiegebewegung aus und verformt dann die weitere Kante des Werkstücks.

Demnach führt also die Biegewange mit Biegestempel oder Biegezange eine Verformbewegung in zwei entgegengesetzte Richtungen aus, wobei bei der ersten Biegebewegung der erste Niederhalterstreifen sowie bei der zweiten Biegebewegung der zweite Niederhalterstreifen des Niederhalterpaars sich im Anschlag mit dem Werkstück befindet und zur Verformung an verschiedenen Kanten das Werkstück auf dem Biegetisch an unterschiedlichen Positionen gehalten ist.

Insbesondere bei der vorstehend geschilderten Ausführungsform der Erfindung ist ein besonders effektives Verformen, insbesondere Abkanten von Blechmaterialien möglich, und zwar ohne daß das Werkstück aus der Biegemaschine entnommen und zum Biegen gegenüberliegender Kanten um 180° gedreht wieder in die Biegemaschine eingeführt werden muß.

Für das Biegen der der ersten Biegekante gegenüberliegenden zweiten Kante muß lediglich das Werkstück verschoben werden, um es dann mit dem zweiten Niederhalterstreifen des Niederhalterpaars, der sich an der drehbaren Walze befindet, im gewünschten Sinne zu fixieren, so daß dann über eine entsprechenden Bewegung der Biegewange der gewünschte Biegeschritt realisierbar ist. Alternativ kann für das Biegen der zweiten Kante der Biegetisch mittels vorgesehener Antriebe bis zur Mitte der Biegewalze verschoben werden, um einen weiteren Biegeschritt an einer weiteren Kante auszuführen.

Für die zweite Variante der ersten Ausführungsform der Erfindung ist es zweckmäßig, daß der Biegestempel bzw. die Biegezange mindestens im Kopfbereich eine symmetrische Gestalt aufweist, da beide Flächen des Biegestempels bei den jeweiligen Biegeschritten der gegenüberliegenden Kanten mit dem Werkstück in Kontakt kommen.

Bevorzugt sind im Kopfbereich des Biegestempels oder der Biegezange zwei aufeinander zu laufende Schrägflächen ausgebildet oder es weist der Biegestempel in diesem Bereich eine konische Form auf.

Erfindungsgemäß besteht die Möglichkeit, den Biegestempel in einer Längsnut der Biegewange und dort in Richtung zum Biegetisch verschieblich zu lagern. Zum Verstellen des Biegestempels in Richtung Biegetisch ist bei einer Ausführungsform am Fuß des Biegestempels mindestens eine Zahnstange angeordnet, welche mit einem Antriebsritzel zur Verschiebebewegung kämmt. Bei einer weiteren Ausführungsform der Erfindung kommen anstelle von Zahnstangen Führungssäulen mit Kurvenrollen zum Einsatz, die am Biegestempel angeordnet sind. Infolge der Schwenkbewegung der Biegewange bewegen sich die Kurvenrollen zwangsläufig über fest installierte Kurvensegmente, wodurch die gewünschte Hubbewegung des Biegestempels eintritt. Durch eine derartige Ausführungsform kann ein weiterer Antrieb in Fortfall kommen.

Zur Minimierung des für die Schwenkbiegemaschine erforderlichen Bauraums liegt es im Sinne der Erfindung, daß der Schwenkantrieb für die Biegewange im wesentlichen in der Wangenmitte angreift und innerhalb eines Traggestells der Maschine angeordnet wird.

Die Längenabmessungen der Niederhalterstreifen sind so gewählt, daß diese üblichen Normbereiten von Blechen oder Blechprofilen entsprechen.

Bei der zweiten Ausführungsform der Erfindung wird zum Zweck des Erreichens einer noch höheren Flexibilität die drehbare Niederhalterwalze durch V-förmig angeordnete Niederhaltewangen ersetzt. Die nahezu unbegrenzte Flexibilität wird hier durch das Segmentieren der Niederhaltewangen erreicht. Außenseitig der V-förmig angeordneten Niederhaltewangen sind jeweils motorisch verfahrbare Linieareinheiten mit integrierten Pneumatikzylindern und Verriegelungs- bzw. Entriegelungsklauen angeordnet. Durch exaktes Positionieren der Verriegelungs- bzw. Entriegelungsklauen auf die zu bearbeitende Profilbreite des Blechmaterials können die entsprechenden Niederhaltesegmente gezogen werden und es entstehen die notwendigen Freiräume für die zu bearbeitende Profilbreite.
Die wechselseitige Hubbewegung der beiden Niederhaltewangen wird durch die Koppelung eines Antriebsritzels mit jeweils einer Zahnstange-Zahnrad-Kombination erreicht.

Es sei an dieser Stelle angemerkt, daß die vorstehend erläuterten Ausführungsformen der erfindungsgemäßen Schwenkbiegemaschine besonders geeignet sind zum beschädigungsfreien Biegen von lackierten oder pulverbeschichteten Blechen. Hier erfolgt ein besonders schonendes Abrollen des Biegestempels.

Die Erfindung soll nachstehend anhand von Ausführungsbeispielen sowie unter Zuhilfenahme von Figuren näher erläutert werden.

Hierbei zeigen:
- Fig. 1: eine erste Variante einer ersten Ausführungsform der erfindungsgemäßen Schwenkbiegemaschine;
- Fig. 2: eine zweite Variante der ersten Ausführungsform mit Niederhalterpaaren und einer in zwei Richtungen verschwenkbaren Biegewange, wobei in jeder Richtung eine Biegeaktivität an einer jeweiligen Werkstückkante ausführbar ist;
- Fig. 3: eine Ausführungsform gemäß Fig. 2, jedoch mit Kurvenrollenatrieb;
- Fig. 4: eine Schnitt-Seitenansicht einer zweiten Ausführungsform mit V-förmig angeordneten Niederhaltewangen und
- Fig. 5: eine Darstellung der Biegemaschine der zweiten Ausführungsform in Vorderansicht.

Bei den Schnittdarstellungen gemäß den Figuren nimmt ein Maschinenfuß 21 ein Traggestell 22 auf. Auf dem Traggestell 22 ist der Biegetisch 3 befindlich, auf welchem das zu bearbeitende Werkstück 1, z.B. ein Blechprofilmaterial, abgelegt wird.

Ein Führungsgestell 10 trägt über seitliche, nicht gezeigte Aufnahmeeinrichtungen die drehbare Walze 6, die darüber hinaus höhenverstellbar ist. Damit kann über das Führungsgestell 10 eine Hubbewegung der Walze 6 ausgeführt werden.

Die Biegewange 5 kann um eine, aus der Figur herausreichende Achse verschwenkt werden, wobei hierfür eine Antriebseinheit 4 vorgesehen ist, die mindestens einen Elektromotor 20 aufweist.

Am zum Werkstück 1 weisenden Ende der Biegewange 5 weist diese einen Biegestempel 18 auf, welcher mit dem Werkstück 1 beim Biegevorgang in Kraftschluß tritt, um die gewünschte Verformung des Werkstücks 1 zu bewirken.

In Längsrichtung umfaßt die Walze 6 mehrere dort z.B. durch Kraftschluß oder Formschluß befestigte Kreisringe 7 oder ähnliche Elemente. In den Kreisringen 7 sind Rücksprünge 8 eingearbeitet, welche einen metallischen Träger 9 aufnehmen. Damit verbinden die Träger 9 die einzelnen Kreisringe 7, so daß ein insgesamt stabiles Gebilde entsteht, welches in der Lage ist, die einzelnen Niederhalterstreifen 2 aufzunehmen. Die Niederhalterstreifen 2 können z.B. mit dem jeweiligen Träger 9 durch Verschrauben verbunden werden und sind auf diese Weise im Reparaturfall leicht austauschbar.

Erfindungsgemäß besitzen die Niederhalterstreifen 2 jeweils eine verschiedene Breite. Dadurch ist es möglich, nach Einschieben eines Blechprofilmaterials als Werkstück 1, welches beispielsweise bereits zwei seitliche Abkantungen aufweist, dieses an der dritten Kante umzuformen, indem ein solcher Niederhalterstreifen mit einer solchen Breite durch Verdrehen der Walze 6 ausgewählt wird, der dem lichten Abstand zwischen den bereits vorhandenen Abkantungen und damit der Werkstückbreite entspricht.

Durch die vorstehend beschriebene Maßnahme kann die Schwenkbiegemaschine sehr universell eingesetzt werden, ohne daß Ausfallzeiten durch unnötiges Umrüsten durch Auswechseln der Niederhalter entstehen.

Die Schwenkbiegemaschine nach Fig. 2 weist im Unterschied zu der Lösung nach Fig. 1 eine Biegewange 5 auf, die in der Lage ist, bei einer hin- und hergehenden Bewegung jeweils eine Verformung eines auf dem Biegetisch 3 befindlichen Werkstücks 1 auszuführen.

Entlang der gedachten Symmetrieachse 14, welche durch den Mittelpunkt bzw. die Längsachse der dortigen Walze 6 verläuft, sind jeweils Niederhalterpaare 15 vorgesehen. Jeweils ein Niederhalterpaar 15 weist die gleiche Länge bzw. Breite der Niederhalterstreifen 2 auf.

Nachdem, wie in der Fig. 2 gezeigt, eine erste Abkantung des Werkstücks 1 durchgeführt wurde, wird über das Führungsgestell 10 die Walze 6 und damit der entsprechende Niederhalter 2 angehoben. Das Werkstück 1 kann dann über den Biegetisch 3 gemäß Fig. 2 nach links verschoben werden und gelangt damit in eine Position, bei der das gegenüberliegende Ende des Werkstücks 1 verformbar ist. Für diesen zweiten Verformungsschritt fährt der Biegestempel 18 der Biegewange 5 von seiner linksseitigen Verschwenkposition in die rechtsseitige Position.

Zum Zwecke der Ausführung des jeweiligen Biegeschritts ist bei einer ersten Ausführungsform der Biegestempel 18 in einer Längsnut 17 der Biegewange 5 verschieblich und weist im Fußbereich eine Zahnstange 19 auf, die mit einem entsprechenden Zahnrad kämmt, welches wiederum mit einer Antriebseinheit in Verbindung steht.

Der Kopfbereich 16 des Biegestempels 18 weist Schrägflächen oder eine Konusform auf. Eine Schrägfläche 12 besitzen weiterhin die Niederhalterstreifen 2. Über eine Nut oder einen Rücksprung 13 im Niederhalterstreifen 2 ist gewährleistet, daß Biegewinkel > 90° realisiert oder aber auch das Ausführen eines Falzes erfolgen kann.

Der jeweilige Niederhalterstreifen 2 des Niederhalterpaars 15 für das Fixieren des Werkstücks 1 beim Biegen der ersten und zweiten Kante wird über ein Hin- und Herdrehen der Walze 6 sowie die erforderliche Vertikalbewegung über das Führungsgestell 10 erreicht.
Bei der Ausführungsform nach Fig. 2 ist es nicht mehr notwendig, daß das Werkstück 1 zum Ausführen einer Abkantung an zwei gegenüberliegenden Seiten des Blechmaterials entnommen und nach Drehung wieder in die Maschine eingeführt werden muß. Es ist lediglich ein Verschieben über den Biegetisch 3 notwendig. Hiernach kann über das Heranfahren des jeweiligen weiteren Niederhalterstreifens des Niederhalterpaars und Rückschwenken der Biegewange 5 mit Biegestempel 18 der gewünschte Abkantschritt erfolgen.

Bei dem Ausführungsbeispiel nach Fig. 3 wird von einer Vorrichtung im wesentlichen analog derjenigen wie anhand der Fig. 2 beschrieben, ausgegangen. Im Unterschied zu dieser Schwenkbiegemaschine wird bei der Ausführungsform nach Fig. 3 von einer geänderten Hubbewegung des Biegestempels in Richtung Werkstück ausgegangen. Anstelle von Zahnstangen werden hier zwei Führungssäulen mit Kurvenrollen am Biegestempel angeordnet. Infolge der Schwenkbewegung der Biegewange bewegen sich die Kurvenrollen zwangsläufig über vorhandene Kurvensegmente, wodurch die Hubbewegung des Biegestempels in der gewünschten Weise erreicht wird. Es kann also durch den Kurvenrollenantrieb 23 auf die Zahnstangen- / Zahnritzelpaarung mit weiterem Elektromotor gemäß Fig. 2 verzichtet werden.

Gemäß Fig. 4 ist eine Schnitt-Seitenansicht einer zweiten Ausführungsform der Schwenkbiegemaschine mit V-förmig angeordneten Niederhaltewangen gezeigt.

Diese V-förmig angeordneten, wie in Fig. 5 erkennbar, segmentierten Niederhalterwerkzeuge 24 sind jeweils vertikal beweglich von einem Tragteil 25 gehalten, welches Bestandteil des Führungsgestells 10 ist.

Die segmentierten Niederhalterwerkzeuge 24 reichen quasi über die Breite des Biegetisches (siehe Fig. 5), wobei jedes Segment einzeln und je nach zu bearbeitender Breite des Werkstücks 1 aus einer Arretierungsposition in eine Werkzeugposition durch Entriegelung überführbar ist.

Zum Zweck der Entriegelung ist ein Sperrkeil 26 vorgesehen, der einen Mitnehmer 27 freigibt.

Das Entriegeln bzw. Verriegeln erfolgt z.B. über eine Klauenanordnung, die über eine Betätigungseinrichtung ansteuerbar ist. Diese Betätigungseinrichtung kann in Form einer Pneumatik- oder Hydraulikzylinder-Anordnung ausgeführt sein.

Außenseitig der Niederhalterwerkzeuge ist die mindestens eine Längsantriebseinrichtung 28 vorgesehen, mit deren Hilfe das vorerwähnte Anfahren des jeweiligen Segments möglich ist. Diese Längsantriebseinrichtung 28 wird z.B. über eine Anordnung aus Servomotor und Getriebe mittels rotierender Schneckenwelle über die Breite des Biegetisches 3 bewegt. Die Bewegung der beiden jeweiligen Längsbetätigungseinrichtungen 28 gemäß Fig. 5 links- und rechtsseitig kann synchron gegenläufig, aber auch diskret, respektive einzeln angesteuert erfolgen.

Die wechselseitige Hub- oder Absenkbewegung der jeweils angefahrenen Segmente erfolgt durch einen gemeinsamen Antrieb mit Koppelgetriebe 29 und zugeordneten Zahnstangen 30. Die Breite der Segmente des Niederhalterwerkzeugs liegt etwa im Bereich zwischen 20 mm und 30 mm, bevorzugt bei 25 mm, so daß eine gute Anpaßbarkeit an die jeweilige Abkant- oder Biegeaufgabe, d.h. die Profilbreite z.B. im Bereich zwischen 300 mm und 1500 mm erreicht werden kann.

Der gemeinsame erfindungsgemäße Grundgedanke zwischen der ersten und der zweiten Ausführungsform einerseits mit Niederhalterwalzenanordnung und andererseits mit V-förmigen Niederhalterwerkzeugen liegt in der Überlegung, eine Segmentierung entweder quasi walzenaußenumfangsseitig oder aber über die Breite mit scheibenförmigen Segmenten vorzunehmen, wobei durch die jeweilige Segmentierung eine leichte Anpaßbarkeit der Schwenkbiegemaschine ohne zeitaufwendige und teure Umrüstzeiten möglich ist.

Es sei an dieser Stelle darauf hingewiesen, daß die Ausführungsform der Biegewange mit Biegestempel oder Biegezange zur Ausführung einer Verformbewegung auch bei der zweiten Ausführungsform der Erfindung analog derjenigen, wie zur ersten Ausführungsform geschildert, ausgeführt ist. Insofern wird zur Vermeidung von Wiederholungen auf die diesbezüglichen Beschreibungsteile aufmerksam gemacht.
Gleiches gilt für die spezielle Gestaltung der streifenförmigen Enden der Niederhalter, d.h. der Niederhalterstreifen, die an ihren freien Enden eine Schrägfläche aufweisen, welche im Arbeitszustand jeweils im wesentlichen parallel zur Oberfläche des Biegetisches oder des Werkstücks orientiert ist. Diese freien Enden der Niederhalterstreifen besitzen auch bei der zweiten Ausführungsform der Erfindung, im wesentlichen der Schrägfläche gegenüberliegend, eine durchgehende Kante, eine Nut oder einen Rücksprung. Durch die V-förmige Anordnung der segmentierten Niederhalterwerkzeuge ist es ebenso möglich, daß entlang einer Symmetrieachse jeweils ein aus gegenüberliegenden Niederhalterstreifen bestehendes Niederhalterpaar mit jeweils gleichen Abmessungen in Längsrichtung des Tisches vorgesehen ist.

### Bezugszeichenliste

- 1: Werkstück
- 2: Niederhalterstreifen
- 3: Biegetisch
- 4: Antriebseinheit
- 5: Biegewange
- 6: Walze
- 7: Kreisring
- 8: Rücksprung
- 9: Träger
- 10: Führungsgestell
- 11: Einsatzstück
- 12: Schrägfläche
- 13: Nut oder Rücksprung
- 14: Symmetrieachse
- 15: Niederhalterpaar
- 16: Kopfbereich
- 17: Längsnut
- 18: Biegestempel
- 19: Zahnstange
- 20: Elektromotor
- 21: Fuß
- 22: Traggestell
- 23: Kurvenrollenantrieb für den Biegestempel
- 24: segmentierte Niederhalterwerkzeuge
- 25: Tragteil
- 26: Sperrkeil
- 27: Mitnehmer
- 28: Längsantriebseinrichtung
- 29: Koppelgetriebe
- 30: Zahnstange

## Patentansprüche

1. Schwenkbiegemaschine, insbesondere für Blechprofilmaterialien, mit einem Biegetisch sowie mit einer Einspannvorrichtung, diese umfassend einen Niederhalter, welcher eine Relativbewegung zum Biegetisch (3) und dem dort aufgenommenen Werkstück (1) ausführt, sowie mit einer Biegewange (5), die die zur Verformung des Werkstücks (1) notwendige Bewegung eines Biegestempels (18) oder einer Biegezange bewirkt, wobei weiterhin der Niederhalter oberhalb des Biegetisches (3) und die Biegewange (5) mit Antriebseinheit (4) im wesentlichen unterhalb des Biegetisches (3) angeordnet sind,
**dadurch gekennzeichnet, daß**
auf einer dreh- und arretierbaren, oberhalb des Biegetisches (3) befindlichen, im wesentlichen über dessen Breite reichenden Walze (6) außenumfangsseitig eine Vielzahl von beabstandeten Kreisringen (7) angeordnet ist, wobei die Kreisringe (7) radial bis tangential verlaufende Rücksprünge (8) oder Einschnitte aufweisen, weiterhin im Bereich der Rücksprünge (8) oder Einschnitte in Walzenlängsrichtung verlaufende Träger (9) fixiert sind, wobei die Träger (9) jeweils einen Niederhalterstreifen (2) aufnehmen und die Abmessungen mindestens eines Teiles der Niederhalterstreifen (2) in Walzen längsrichtung unterschiedlich sind, um ohne Niederhalterwechsel durch alleinige Drehung der Walze (6) mit den Niederhalterstreifen (2) Blechmaterialien unterschiedlicher Breite zu bearbeiten.

2. Schwenkbiegemaschine nach Anspruch 1,
**dadurch gekennzeichnet, daß**
die Walze (6) in einem Führungsgestell (10) beweglich gelagert und auswechselbar ist.

3. Schwenkbiegemaschine nach Anspruch 1 oder 2,
**dadurch gekennzeichnet, daß**
im Bereich des Biegetisches (3) zwischen Niederhaltersitz und dem Wirkbereich des Biegestempels (18) oder der Biegezange ein Einsatzstück (11) eingelassen ist.

4. Schwenkbiegemaschine nach einem der vorangegangenen Ansprüche,
**dadurch gekennzeichnet, daß**
die Biegewange (5) oder Teile dieser sowohl eine Schwenkbewegung um als auch eine Linearbewegung in Richtung des Werkstücks (1) ausführt.

5. Schwenkbiegemaschine nach einem der vorangegangenen Ansprüche,
**dadurch gekennzeichnet, daß**
die Niederhalterstreifen (2) an ihren freien Enden eine Schrägfläche (12) aufweisen, welche im Arbeitszustand jeweils im wesentlichen parallel zur Oberfläche des Biegetisches (3) oder des Werkstücks (1) orientiert ist.

6. Schwenkbiegemaschine nach Anspruch 5,
**dadurch gekennzeichnet, daß**
am freien Ende der Niederhalterstreifen (2), im wesentlichen der Schrägfläche (12) gegenüberliegend eine durchgehende Kerbe, eine Nut oder ein Rücksprung (13) ausgebildet ist.

7. Schwenkbiegemaschine nach einem der vorangegangenen Ansprüche,
**dadurch gekennzeichnet, daß**
entlang einer Symmetrieachse (14), welche durch den Miltelpunkt bzw. durch die Längsachse der Walze (6) verläuft, jeweils ein aus gegenüberliegenden Niederhalterstreifen (2) bestehendes Niederhalterpaar (15) mit jeweils gleichen Abmessungen in Längsrichtung vorgesehen ist.

8. Schwenkbiegemaschine nach Anspruch 7,
**dadurch gekennzeichnet, daß**
die Biegewange (5) mit Biegestempel (18) oder Biegezange eine Verformbewegung in zwei entgegengesetzte Richtungen ausführt und bei einer ersten Biegebewegung der erste Niederhalterstreifen (2) sowie bei der zweiten Biegebewegung der zweite Niederhalterstreifen (2) des Niederhalterstreifenpaars (15) sich in Anschlag mit dem Werkstücke (1) befindet sowie zur Verformung an verschiedenen Kanten das Werkstück (1) auf dem Biegetisch (3) an unterschiedlichen Positionen gehalten ist.

9. Schwenkbiegemaschine nach Anspruch 7 oder 8,
**dadurch gekennzeichnet, daß**
der Biegestempel (18) oder die Biegezange im Kopfbereich eine symmetrische Gestalt aufweist.

10. Schwenkbiegemaschine nach Anspruch 9,
**dadurch gekennzeichnet, daß**
im Kopfbereich des Biegestempels (18) oder der Biegezange zwei aufeinander zu laufende Schrägflächen ausgebildet sind.

11. Schwenkbiegemaschine nach einem der Ansprüche 7 bis 10,
**dadurch gekennzeichnet, daß**
der Biegestempel (18) in einer Längsnut der Biegewange (5) und dort in Richtung zum Biegetisch (3) verschieblich gelagert ist.

12. Schwenkbiegemaschine nach Anspruch 11,
**dadurch gekennzeichnet, daß**
am Fuß des Biegestempels (18) mindestens eine Zahnstange (19) angeordnet ist, welche mit einem Antriebsritzel zur Verschiebebewegung kämmt.

13. Schwenkbiegemaschine nach einem der vorangegangenen Ansprüche,
**dadurch gekennzeichnet, daß**
der Schwenkantrieb für die Biegewange (5) im wesentlichen in der Wangenmitte angreift.

14. Schwenkbiegemaschine nach einem der vorangegangenen Ansprüche,
**dadurch gekennzeichnet, daß**
die Abmessungen der Niederhalterstreifen (2) üblichen Normbreiten von Blechen oder Blechprofilen entsprechen.

15. Schwenkbiegemaschine nach einem der vorangegangenen Ansprüche,
**dadurch gekennzeichnet, daß**
die Antriebseinheiten Elektromotoren (20) aufweisen.

16. Schwenkbiegemaschine nach Anspruch 11,
**dadurch gekennzeichnet, daß**
der Biegestempel (18) austauschbar ist und/oder im Kopfbereich unterschiedlich geformte, gehärtete Einsätze (11) anordenbar sind.

17. Schwenkbiegemaschine nach Anspruch 11,
**dadurch gekennzeichnet, daß**
der Biegestempel (18) über einen Kurvenrollenantrieb (23) beim Schwenkbewegen der Biegewange (5) zwangsläufig eine Relativbewegung zum Werkstück (1) ausführt.

18. Schwenkbiegemaschine, insbesondere für Blechprofilmaterialien, mit einem Biegetisch (3) sowie mit einer Einspannvorrichtung, diese umfassend einen Niederhalter, welcher eine Relativbewegung zum Biegetisch (3) und dem dort aufgenommenen Werkstück (1) ausführt, sowie mit einer Biegewange (5), die die zur Verformung des Werkstücks (1) notwendige Bewegung eines Biegestempels (18) oder einer Biegezange bewirkt, wobei weiterhin der Niederhalter oberhalb des Biegetisches (3) und die Biegewande (5) mit Antriebseinheit (4) im wesentlichen unterhalb des Biegetisches (3) angeordnet sind,
**dadurch gekennzeichnet, daß**
der Niederhalter aus einer Menge von V-förmig angeordneten, segmentierten Niederhalterwerkzeugen (24) besteht, welche über die Breite des Biegetisches (3) angeordnet sind, wobei jedes Segment einzeln je nach zu bearbeitender Blechprofilbreite aus einer Arretierungsposition in eine Werkzeugposition durch Entriegelung überführbar ist,
außenseitig der Niederhalterwerkzeuge (24) je mindestens eine Längsantriebseinrichtung (28) vorgesehen ist, um die jeweiligen Segmente anzufahren, weiterhin in den Längsantriebseinrichtungen (28) eine Betätigungseinrichtung (26, 27) zur Entrieglung oder Verriegelung des jeweiligen angefahrenen Segments vorgesehen ist und
die wechselseitige Hub- oder Absenkbewegung der jeweiligen angefahrenen Segmente durch einen gemeinsamen Antrieb mit Koppelgetriebe (29) und Zahnstange (30) erfolgt.

19. Schwenkbiegemaschine nach Anspruch 18,
**dadurch gekennzeichnet, daß**
die Breite der Segmente im wesentlichen im Bereich zwischen 20 mm bis 30 mm, vorzugsweise bei 25 mm liegt.

20. Schwenkbiegemaschine nach Anspruch 18 oder 19,
**dadurch gekennzeichnet, daß**
die Betätigungseinrichtung (26, 27) einen Pneumatik- oder Hydraulikzylinder umfaßt.

21. Schwenkbiegemaschine nach einem der Ansprüche 18 bis 20,
**dadurch gekennzeichnet, daß** an den Segmenten Niederhalterstreifen (2) vorgesehen sind.

22. Schwenkbiegemaschine nach Anspruch 21,
**dadurch gekennzeichnet, daß**
die Niederhalterstreifen (2) an ihren freien Enden eine Schrägfläche aufweisen, welche im Arbeitszustand jeweils im wesentlichen parallel zur Oberfläche des Biegetisches (3) oder des Werkstücks (1) orientiert ist, wobei am freien Ende der Niederhalterstreifen (2), im wesentlichen der Schrägfläche gegenüberliegend, eine durchgehende Kerbe, eine Nut oder ein Rücksprung (13) ausgebildet ist.

## Claims

1. A bending machine, in particular for sheet metal profile materials having a bending table as well as a clamping device comprising a hold-down device which realizes a movement relative the bending table (3) and the workpiece (1) accommodated there, as well as a bending cheek (5) which effects the movement of a bending punch (18) or bending pliers necessary to deform the workpiece (1), wherein the hold-down device is further arranged above the bending table (3) and the bending cheek (5) with a drive unit (4) is arranged substantially beneath the bending table (3),
**characterized in that**
a plurality of spaced circular rings (7) are arranged on a rotatable and lockable roller (6) disposed above the bending table (3), essentially extending across the width of its outer periphery, wherein said circular rings (7) exhibit radial to tangential extending recesses (8) or slots, and supports (9) further fixed in the area of the recesses (8) or slots in the longitudinal direction of the roller, wherein said supports (9) each receive a hold-down strip (2) and the dimensions of at least one section of a hold-down strip (2) differ in the longitudinal direction of the roller in order to be able to process sheet metal material of different widths without needing to exchange the hold-down device just by rotating the roller (6) with the hold-down strips (2).

2. The bending machine according to claim 1,
**characterized in that**
the roller (6) is movably supported in a guide frame (10) and interchangeable.

3. The bending machine according to claim 1 or 2,
**characterized in that**
an adapter (11) is inset in the area of the bending table (3) between the seat of the hold-down device and the active area of the bending punch (18) or bending pliers.

4. The bending machine according to any one of the preceding claims,
**characterized in that**
the bending cheek (5) or part of same realizes a pivoting motion as well as a linear motion toward the workpiece (1).

5. The bending machine according to any one of the preceding claims,
**characterized in that**
the hold-down strips (2) exhibit an inclined surface (12) at their free ends which is oriented substantially parallel to the surface of the bending table (3) or the workpiece (1) in the working state.

6. The bending machine according to claim 5,
**characterized in that**
a continuous notch, groove or recess (13) is configured essentially opposite the
inclined surface (12) at the free ends of the hold-down strips (2).

7. The bending machine according to any one of the preceding claims,
**characterized in that**
a pair of hold-down devices (15) both having the same dimensions in the longitudinal direction and comprised respectively of opposing hold-down strips (2) is disposed along an axis of symmetry (14) extending through the center, the longitudinal axis respectively, of the roller (6).

8. The bending machine according to claim 7,
**characterized in that**
the bending cheek (5) with bending punch (12) or bending pliers realizes a deforming motion in two opposite directions and in a first bending motion, the first hold-down strip (2), and in the second bending motion, the second hold-down strip (2) of the pair of hold-down device strips (15) is moved up against the workpiece (1) as well as held at different positions for deforming different edges of the workpiece (1) on the bending table (3).

9. The bending machine according to claim 7 or 8,
**characterized in that**
the head region of the bending punch (18) or bending pliers exhibits a symmetrical design.

10. The bending machine according to claim 9,
**characterized in that**
two converging inclined surfaces are configured in the head region of the bending punch (18) or bending pliers.

11. The bending machine according to any one of claims 7 to 10,
**characterized in that**
the bending punch (18) is mounted in a longitudinal groove of the bending cheek (5) to be displaceable in the direction of the bending table (3).

12. The bending machine according to claim 11,
**characterized in that**
at least one gear rack (19) is arranged at the base of the bending punch (13) which engages with a drive pinion for the displacing movement.

13. The bending machine according to any one of the preceding claims,
**characterized in that**
the pivot drive for the bending cheek (5) essentially engages mid-cheek.

14. The bending machine according to any one of the preceding claims,
**characterized in that**
the dimensions of the hold-down strips (2) correspond to conventional standard widths for sheet metal or sheet metal profiles.

15. The bending machine according to any one of the preceding claims,
**characterized in that**
the drive units comprise electromotors (20).

16. The bending machine according to claim 11,
**characterized in that**
the bending punch (12) is exchangeable and/or various differently-formed, hardened inserts (11) can be arranged in the head region.

17. The bending machine according to claim 11,
**characterized in that**
the bending punch (18) is forced to realize a relative movement to workpiece (1) by means of a cam roller drive (23) upon the pivotal motion of the bending cheek (5).

18. A bending machine, in particular for sheet metal profile materials having a bending table (3) as well as a clamping device comprising a hold-down device which realizes a movement relative the bending table (3) and the workpiece (1) accommodated there, as well as a bending cheek (5) which effects the movement of a bending punch (18) or bending pliers necessary to deform the workpiece (1), wherein the hold-down device is further arranged above the bending table (3) and the bending cheek (5) with a drive unit (4) is arranged substantially beneath the bending table (3),
**characterized in that**
the hold-down device consists of a plurality of V-shaped hold-down dies (24) in segmented arrangement across the width of the bending table (3), wherein each segment can be released so as to be individually shifted from a locked position into a die position according to the width of the sheet metal profile to be processed,
at least one longitudinal drive device (18) is provided at the exterior of the hold-down dies (24) respectively in order to move the respective segments, and an actuating device (26, 27) is further provided in the longitudinal drive devices (28) to release or lock the respectively- displaced segment, and
the alternating lifting or lowering movement of the respectively displaced segment is effected by a common drive with coupling gear (29) and gear rack (30).

19. The bending machine according to claim 18,
**characterized in that**
the width of the segments are essentially in the range of between 20 mm to 30 mm, preferably at 25 mm.

20. The bending machine according to claim 18 or 19,
**characterized in that**
the actuating device (26, 27) comprises a pneumatic or hydraulic cylinder.

21. The bending machine according to any one of claims 18 to 20,
**characterized in that**
hold-down strips (2) are disposed on the segments.

22. The bending machine according to claim 21,
**characterized in that**
the hold-down strips (2) exhibit an inclined surface at their free ends which is oriented substantially parallel to the surface of the bending table (3) or the workpiece (1) in the working state, wherein a continuous notch, groove or recess (13) is configured essentially opposite the inclined surface at the free ends of the hold-down strips (2).

## Revendications

1. Presse plieuse en particulier pour des matériaux profilés en tôle, comportant une table de pliage ainsi qu'un dispositif de serrage qui comprend un élément de maintien vers le bas qui exécute un mouvement relatif par rapport à la table de pliage (3) et la pièce à oeuvrer (1) reçue sur celle-ci, ainsi qu'un tablier plieur (5) qui provoque le mouvement, nécessaire pour la déformation de la pièce à oeuvrer (1), d'un poinçon de pliage (18) ou d'une pince de pliage, l'élément de maintien vers le bas étant agencé en outre au-dessus de la table de pliage (3), et le tablier plieur (5) muni d'une unité d'entraînement (4) étant agencé sensiblement au-dessous de la table de pliage (3),
**caractérisée en ce que**
sur un cylindre (6) mobile en rotation et susceptible d'être bloqué, situé au-dessus de la table de pliage (3) et s'étendant sensiblement sur sa largeur, une multitude d'anneaux circulaires espacés (7) sont agencés du côté périphérie extérieure, les anneaux circulaires (7) présentant des retraits (8) ou des entailles s'étendant radialement à tangentiellement, des supports (9) s'étendant en direction longitudinale du cylindre étant fixés dans la zone des retraits (8) ou des entailles, les supports (9) recevant chacun une lame de maintien vers le bas (2), et les dimensions d'une partie au moins des lames de maintien vers le bas (2) étant différentes en direction longitudinale du cylindre, afin de travailler des matériaux de tôle de différentes largeurs sans échange des éléments de maintien vers le bas et par seule rotation du cylindre (6) avec les lames de maintien vers le bas (2).

2. Presse plieuse selon la revendication 1,
**caractérisée en ce que**
le cylindre (6) est monté mobile et interchangeable dans un bâti de guidage (10).

3. Presse plieuse selon la revendication 1 ou 2,
**caractérisée en ce que**
un élément formant insert (11) est encastré dans la zone de la table de pliage (3) entre le siège d'élément de maintien vers le bas et la zone d'action du poinçon de pliage (18) ou de la pince de pliage.

4. Presse plieuse selon l'une des revendications précédentes,
**caractérisée en ce que**
le tablier plieur (5) ou des parties de celui-ci exécute(nt) aussi bien un mouvement de pivotement autour de la pièce à oeuvrer (1) qu'un mouvement linéaire en direction de celle-ci.

5. Presse plieuse selon l'une des revendications précédentes,
**caractérisée en ce que**
les lames de maintien vers le bas (2) présentent à leurs extrémités libres une surface oblique (12) qui, dans l'état de travail, est orientée sensiblement parallèlement à la surface de la table de pliage (3) ou de la pièce à oeuvrer (1).

6. Presse plieuse selon la revendication 5,
**caractérisée en ce que**
à l'extrémité libre des lames de maintien vers le bas (2), une entaille traversant, une gorge ou un retrait (13) est réalisé sensiblement à l'opposé de la surface oblique (12).

7. Presse plieuse selon l'une des revendications précédentes,
**caractérisée en ce que**
le long d'un axe de symétrie (14) qui passe par le centre ou par l'axe longitudinal du cylindre (6) est prévue une paire respective d'éléments de maintien (15) constituée par des lames de maintien vers le bas (2) opposées, présentant chacune des dimensions identiques en direction longitudinale.

8. Presse plieuse selon la revendication 7,
**caractérisée en ce que**
le tablier plieur (5) muni du poinçon de pliage (18) ou de la pince de pliage exécute un mouvement de déformation dans deux directions opposées, et lors d'un premier mouvement de pliage la première lame de maintien vers le bas (2) ainsi que lors d'un second mouvement de pliage la seconde lame de maintien vers le bas (2) de la paire de lames de maintien vers le bas (15) se trouve en butée avec la pièce à oeuvrer (1), et pour la déformation sur différentes arêtes, la pièce à oeuvrer (1) est retenue à différentes positions sur la table de pliage (3).

9. Presse plieuse selon la revendication 7 ou 8,
**caractérisée en ce que**
le poinçon de pliage (18) ou la pince de pliage présente dans la zone de tête une configuration symétrique.

10. Presse plieuse selon la revendication 9,
**caractérisée en ce que**
dans la zone de tête du poinçon de pliage (18) ou de la pince de pliage, il est prévu deux surfaces obliques convergeant l'une vers l'autre.

11. Presse plieuse selon l'une des revendications 7 à 10,
**caractérisée en ce que**
le poinçon de pliage (18) est monté dans une gorge longitudinale du tablier plieur (5) et ici avec faculté de translation en direction de la table de pliage (3).

12. Presse plieuse selon la revendication 11,
**caractérisée en ce que**
au moins une crémaillère (19) est agencée au pied du poinçon de pliage (18), crémaillère qui engrène avec un pignon d'entraînement pour le mouvement de translation.

13. Presse plieuse selon l'une des revendications précédentes,
**caractérisée en ce que**
l'entraînement de pivotement pour le tablier plieur (5) attaque sensiblement au milieu du tablier.

14. Presse plieuse selon l'une des revendications précédentes,
**caractérisée en ce que**
les dimensions des lames de maintien vers le bas (2) correspondent à des largeurs normalisées habituelles de tôles ou de profilés de tôle.

15. Presse plieuse selon l'une des revendications précédentes,
**caractérisée en ce que**
les unités d'entraînement comprennent des moteurs électriques (20).

16. Presse plieuse selon la revendication 11,
**caractérisée en ce que**
le poinçon de pliage (18) est interchangeable et/ou **en ce que** différents inserts durcis (11) formés différemment sont susceptibles d'être agencés dans la zone de tête.

17. Presse plieuse selon la revendication 11,
**caractérisée en ce que**
le poinçon de pliage (18) exécute à force un mouvement relatif par rapport à la pièce à oeuvrer (1) via un entraînement à rouleaux en courbe (23) lors du mouvement de pivotement du tablier plieur (5).

18. Presse plieuse en particulier pour des matériaux profilés en tôle, comportant une table de pliage (3) ainsi qu'un dispositif de serrage qui comprend un élément de maintien vers le bas qui exécute un mouvement relatif par rapport à la table de pliage (3) et la pièce à oeuvrer (1) reçue sur celle-ci, ainsi qu'un tablier plieur (5) qui provoque le mouvement, nécessaire pour la déformation de la pièce à oeuvrer (1), d'un poinçon de pliage (18) ou d'une pince de pliage, l'élément de maintien vers le bas étant agencé en outre au-dessus de la table de pliage (3), et le tablier plieur (5) muni d'une unité d'entraînement (4) étant agencé sensiblement au-dessous de la table de pliage (3),
**caractérisée en ce que**
l'élément de maintien vers le bas est constitué par une quantité d'outils de maintien vers le bas (24) segmentés agencés en forme de V qui sont disposés sur la largeur de la table de pliage (3), chaque segment pouvant être transféré individuellement par déverrouillage hors d'une position de blocage jusque dans une position d'outil, en fonction de la largeur de profilé de tôle à travailler,
du côté extérieur des outils de maintien vers le bas (24), il est prévu au moins un dispositif d'entraînement longitudinal (28) pour approcher les segments respectifs, un dispositif d'actionnement (26, 27) étant en outre prévu dans les dispositifs d'entraînement longitudinal (28), afin de déverrouiller ou de verrouiller le segment respectif approché, et le mouvement de soulèvement ou d'abaissement réciproque des segments respectifs approchés s'effectue par un entraînement commun muni d'un mécanisme à bielle (29) et d'une crémaillère (30).

19. Presse plieuse selon la revendication 18,
**caractérisée en ce que**
la largeur des segments est sensiblement dans la plage entre 20 mm et 30 mm, de préférence de 25 mm.

20. Presse plieuse selon la revendication 18 ou 19,
**caractérisée en ce que**
le dispositif d'actionnement (26, 27) comprend un cylindre pneumatique ou hydraulique.

21. Presse plieuse selon l'une des revendications 18 à 20,
**caractérisée en ce que**
des lames de maintien vers le bas (2) sont prévues sur les segments.

22. Presse plieuse selon la revendication 21,
**caractérisée en ce que**
les lames de maintien vers le bas (2) présentent à leurs extrémités libres une surface oblique qui, dans l'état de travail, est orientée sensiblement parallèlement à la surface de la table de pliage (3) ou de la pièce à oeuvrer (1), une entaille traversant, une gorge ou un retrait (13) étant réalisé à l'extrémité libre des lames de maintien vers le bas (2), sensiblement à l'opposé de la surface oblique.
